# EUROPÄISCHE PATENTSCHRIFT

(11) **EP 1 179 110 B1**
(45) Veröffentlichungstag und Bekanntmachung des Hinweises auf die Patenterteilung: **14.01.2004**
(21) Anmeldenummer: 00929539.5
(22) Anmeldetag: 18.05.2000
(51) Int. Cl.: E05C 9/00

(54) **RIEGELSTANGENBESCHLAG FÜR EIN FENSTER ODER EINE TÜR**
LOCK BAR MOUNTING FOR A WINDOW OR DOOR
GARNITURE DE BARRE DE VERROUILLAGE POUR FENETRE OU PORTE

(30) Priorität: 21.05.1999 DE 19923312
(43) Veröffentlichungstag der Anmeldung: 13.02.2002
(73) Patentinhaber: SCHÜCO International KG, 33609 Bielefeld (DE)
(72) Erfinder: OESTERMANN, Markus, D-48324 Albersloh (DE)
(74) Vertreter: Specht, Peter, Dipl.-Phys.
(86) Internationale Anmeldenummer: PCT/EP2000/004488
(87) Internationale Veröffentlichungsnummer: WO 2000/071845

(56) Entgegenhaltungen:
- DE-A- 3 545 861
- DE-A- 19 859 546

## Beschreibung

Die Erfindung bezieht sich auf einen Riegelstangenbeschlag für ein Fenster oder eine Tür, bei dem die Riegelstangen an Randleisten einer Flügelrahmennut gleitbar gelagert und mittels eines Handgriffs mittelbar oder unmittelbar betätigbar sind.

Es ist ein Riegelstangenbeschlag dieser Art bekannt (DE 35 45 861 C2), bei dem die Riegelstangen entweder auf den Randleisten der Rahmennut eines Flügelrahmenprofils oder auf dem Nutboden gleitbar gelagert sind.

Diese Riegelstangen müssen von einem stirnseitigen Ende eines Rahmenholms in die Rahmennut eingeschoben werden. Zu diesem Zweck sind die Rahmennuten zur Aufnahme der Riegelstange in den Rahmenenden des Flügelrahmens zu öffnen. Das Montieren erfordert einen entsprechend großen Platz und enge Montagewege, die einer automatischen Beschlagsmontage nicht entgegenkommen.

Bei dem bekannten Fenster bzw. der bekannten Tür wird sowohl der Blendrahmen als auch der Flügelrahmen aus Kunststoffprofilen oder Aluminiumprofilen gefertigt.

Der Erfindung liegt die Aufgabe zugrunde, einen Riegelstangenbeschlag der eingangs genannten Art so zu gestalten, daß die Riegelstangen von außen auf den Flügelrahmen montiert werden können.

Hierfür sind kurze Wege gewünscht, die sich maschinenbaulich realisieren lassen und diesen Aufwand minimieren.

Diese Aufgabe wird erfindungsgemäß dadurch gelöst, daß die die Randleisten der Rahmennut hintergreifenden Führungsmittel der Riegelstangen durch die längsseitige Öffnung der Rahmennut in die Rahmennut einführbar und in die die jeweilige Randleiste hintergreifende Montageendstellung elastisch federnd bewegbar oder schwenk- und fixierbar sind.

Da somit die Riegelstangen auf den fertigen Flügelrahmen von außen montiert werden können und auch die übrigen Bauteile des Riegelstangenbeschlages von außen auf den Flügelrahmen montierbar sind, kann eine vollautomatische Montage der Bauteile des Riegelstangenbeschlages vorgenommen werden. Hierbei erfolgt die Kopplung der jeweiligen auf ihre Sollänge zugeschnittenen Riegelstange mit den zugeordneten Beschlagteilen.

Die Riegelstange kann aus einem flexiblen Kunststoff gefertigt und aufwickelbar ausgebildet sein, so daß sie platzsparend gelagert werden kann und in der automatischen Bearbeitung in großen Längen (z.B. 100 m, praktisch endlos) zur Verfügung steht.

Weitere Ausgestaltungen der Erfindung ergeben sich aus den übrigen Unteransprüchen.

Ein Ausführungsbeispiel des erfindungsgemäBen Riegelstangenbeschlages ist in den Zeichnungen dargestellt und wird im folgenden beschrieben.

Es zeigen:
- Figur 1: in perspektivischer Darstellung einen Flügelrahmen eines Fensters mit zugeordneten Bauteilen eines Riegelstangenbeschlages, und zwar in demontiertem Zustand,
- Figur 2: eine Riegelstange im Querschnitt,
- Figur 3: die in der Fig. 2 dargestellte Riegelstange gleitbar auf den Randleisten einer Rahmennut gelagert und
- Figur 4: die Riegelstange nach der Fig. 3, die in ihrer Endmontagelage durch eine Klemmschraube fixiert ist.

Der in der Fig. 1 aufgezeigte Flügelrahmen 1, dessen Holme aus Kunststoff oder Aluminium gefertigt sein können, weist einen Riegelstangenbeschlag auf, bei dem Riegelstangen 2, 3, 4 mit unterschiedlichen Längen zum Einsatz kommen.

Dieser Riegelstangenbeschlag ist ferner mit einem Kammergetriebe 5, mit Eckumlenkungen 6, 7 und einer Ausstellschere 8 ausgerüstet.

Aus der Darstellung in der Figur 1 und den aufgezeigten Montagepfeilen ist erkennbar, daß sämtliche Bauteile des Riegelstangenbeschlages von außen auf den zuvor fertiggestellten Flügelrahmen 1 montiert werden.

Ein Ausführungsbeispiel für die konstruktive Ausbildung der Riegelstangen 2, 3, 4 ergibt sich aus den Figuren 2 bis 4.

Die in diesen Figuren dargestellten Riegelstangen weisen nutförmige Aufnahmen 9 für die Randleisten 10 einer Rahmennut 11 auf. Diese nutförmigen. Aufnahmen werden durch gegenüber den längsseitigen Außenflächen 12 nach innen versetzte, federelastische Stege 13 und durch mit den Stegen einstückigen Stützleisten 14 begrenzt. Die Stützleisten 14 verlaufen unter einem stumpfen Winkel α zu den Stegen 13. Sie bilden eine bei der Montage der Riegelstange mit der jeweiligen Randleiste 10 zusammenwirkende Schrägfläche 15. Beim Einsetzen der Riegelstange in die Rahmennut 11 werden beim Zusammenwirken der Schrägflächen 15 mit den Randleisten 10 die Stege 13 elastisch verfarmt und die Stützleisten 14 nach innen bewegt, bis Stützleisten die Randleisten 10 passiert haben und mit ihren Hinterschnittflächen 17 die Randleisten 10 hintergreifen, wie dies in den Figuren 3 und 4 dargestellt ist.

Die Aufnahmen 9 für die Randleisten werden somit von der Öffnungsseite der Rahmennut 11 auf die Randleisten 10 geklipst.

In der Endmontagelage, die in der Figur 3 aufgezeigt ist, können die Stützleisten 14 durch eine Klemmschraube 16 in ihrer Lage fixiert werden.

Anstelle der Klemmschraube 16 kann auch ein in eine Bohrung der Riegelstange einklipsbarer Bolzen oder eine Riegelrolle verwendet werden.

Während die in den Figuren 2, 3 und 4 aufgezeigten Riegelstangen zwei federelastische Stege 13 aufweisen, besteht auch die Möglichkeit, zwischen den Aufnahmen 9 für die Randleisten 10 nur einen elastischen verformbaren Steg vorzusehen.

In Abwandlung der dargestellten Ausführung der Riegelstange können diese Riegelstangen auch mit die Randleisten hintergreifenden Führungsmitteln ausgerüstet sein, die beim Einsetzen der Riegelstange in die Rahmennut in einer Montagestellung sind, in der sie durch die längsseitige Öffnung der Rahmennut eingeführt werden können und nach der Auflage der Riegelstange auf den Randleisten 10 um einen Winkel geschwenkt werden, so daß sie die Randleisten 10 hintergreifen. In dieser Stellung müssen die Führungsmittel arretiert werden.

Der Riegelstangenbeschlag kann sowohl bei Fenstern oder Türen mit Kunststoffrahmen als auch mit Metallrahmen eingesetzt werden.

### Bezugszeichenliste

- 1: Flügelrahmen
- 2: Riegelstange
- 3: Riegelstange
- 4: Riegelstange
- 5: Kammergetriebe
- 6: Eckumlenkung
- 7: Eckumlenkung
- 8: Ausstellschere
- 9: Aufnahme
- 10: Randleiste
- 11: Rahmennut
- 12: Außenfläche
- 13: Steg
- 14: Stützleiste
- 15: Schrägfläche
- 16: Klemmschraube
- 17: Hinterschnittfläche

## Patentansprüche

1. Riegelstangenbeschlag für ein Fenster oder eine Tür, bei dem die Riegelstangen an Randleisten einer Flügelerahmennut gleitbar gelagert und mittels eines Handgriffs mittelbar oder unmittelbar betätigbar sind, **dadurch gekennzeichnet, daß** die die Randleisten (10) hintergreifenden Führungsmittel der Riegelstangen (2,3,4) durch die längsseitige Öffnung der Rahmennut (11) in die Rahmennut (11) einführbar und in die die jeweilige Randleiste (10) hintergreifende Montageendstellung elastisch federnd bewegbar oder schwenk- und fixierbar sind.

2. Riegelstangenbeschlag nach Anspruch 1, **dadurch gekennzeichnet, daß** an der der Rahmennut (11) zugewandten Seite der Riegelstange (2,3,4) nutförmige Aufnahmen (9) für die Randleisten (10) vorgesehen und diese Aufnahmen (9) von der Öffnungsseite der Rahmennut (11) auf die Randleisten (10) klipsbar sind.

3. Riegelstangenbeschlag nach Anspruch 2, **dadurch gekennzeichnet, daß** die nutförmigen Aufnahmen (9) durch gegenüber den längsseitigen Außenflächen (12) der Riegelstange (2,3,4) nach innen versetzte, federelastische Stege (13) und durch mit den Stegen (13) einstückigen Stützleisten (14) begrenzt sind.

4. Riegelstangenbeschlag nach Anspruch 3, **dadurch gekennzeichnet, daß** die Stützleisten (14) unter einem stumpfen Winkel α zu den Stegen (13) verlaufen und eine bei der Montage der Riegelstange (2,3,4) mit der jeweiligen Randleiste (10) zusammenwirkende Schrägfläche (15) aufweisen.

5. Riegelstangenbeschlag nach einem der Ansprüche 3 oder 4, **gekennzeichnet durch** ein die Lage der Stützleisten (14) nach dem Aufklipsen der Riegelstange auf die Randleisten (10) fixierendes Beschlagteil.

6. Riegelstangenbeschlag nach Anspruch 5, **dadurch gekennzeichnet, daß** das Beschlagteil als an der Riegelstange (2,3,4) festgelegte Klemmschraube (16) ausgebildet ist.

7. Riegelstangenbeschlag nach Anspruch 5, **dadurch gekennzeichnet, daß** das Beschlagteil ein in eine Durchbrechung der Riegelstange (2,3,4) einklipsbarer Bolzen ist.

8. Riegelstangenbeschlag nach Anspruch 5, **dadurch gekennzeichnet, daß** das Beschlagteil als Riegelrolle ausgebildet ist.

9. Riegelstangenbeschlag nach Anspruch 1, **dadurch gekennzeichnet, daß** zwischen den längsseitigen nutförmigen Aufnahmen (9) der Riegelstange (2,3,4) ausschließlich ein federelastischer Steg vorhanden ist.

10. Riegelstangenbeschlag nach einem der vorhergehenden Ansprüche, **dadurch gekennzeichnet, daß** auch die mit den Riegelstangen (2,3,4) kuppelbaren Beschlagteile, wie Eckumlenker (6,7), Kaminergetriebe (5), Ausstellscheren (8), Riegelstücke o.dgl. von außen auf den Rahmen (1) montierbar sind.

11. Riegelstangenbeschlag nach Anspruch 10, **dadurch gekennzeichnet, daß** die Kopplung der jeweiligen Riegelstange (2,3,4) mit den zugeordneten Beschlagteilen bei der Montage der Riegelstange erfolgt.

12. Riegelstangenbeschlag nach Anspruch 1, **dadurch gekennzeichnet, daß** die Riegelstange (2,3,4) aus einem flexiblen Kunststoff gefertigt und aufwickelbar ist.

## Claims

1. Locking-bar fitting for a window or a door, in the case of which the locking bars are mounted for sliding action on border strips of a casement-frame/leaf-frame groove and can be actuated directly or indirectly by means of a handle, **characterized in that** the guide means of the locking bars (2, 3, 4), which engage behind the border strips (10), can be introduced into the frame groove (11) through the longitudinal-side opening of the frame groove (11) and can be elastically resiliently moved or pivoted into the final installation position, in which they engage behind the respective border strip (10), and fixed.

2. Locking-bar fitting according to Claim 1, **characterized in that** groove-like mounts (9) for the border strips (10) are provided on that side of the locking bar (2, 3, 4) which is directed towards the frame groove (11), and these mounts (9) can be clipped onto the border strips (10) from the opening side of the frame groove (11).

3. Locking-bar fitting according to Claim 2, **characterized in that** the groove-like mounts (9) are bounded by resiliently elastic crosspieces (13), which are offset inwards in relation to the longitudinal-side outer surfaces (12) of the locking bar (2, 3, 4), and by supporting strips (14), which are integral with the crosspieces (13).

4. Locking-bar fitting according to Claim 3, **characterized in that** the supporting strips (14) run at an obtuse angle α in relation to the crosspieces (13) and have an oblique surface (15) which interacts with the respective border strip (10) when the locking bar (2, 3, 4) is installed.

5. Locking-bar fitting according to either of Claims 3 and 4, **characterized by** a fitting part which fixes the position of the supporting strips (14) once the locking bar has been clipped onto the border strips (10).

6. Locking-bar fitting according to Claim 5, **characterized in that** the fitting part is designed as a clamping screw (16) secured on the locking bar (2, 3, 4).

7. Locking-bar fitting according to Claim 5, **characterized in that** the fitting part is a bolt which can be clipped into a through-passage of the locking bar (2, 3, 4).

8. Locking-bar fitting according to Claim 5, **characterized in that** the fitting part is designed as a locking roller.

9. Locking-bar fitting according to Claim 1, **characterized in that** only a resiliently elastic crosspiece is provided between the longitudinal-side groove-like mounts (9) of the locking bar (2, 3, 4).

10. Locking-bar fitting according to one of the preceding claims, **characterized in that** it is also possible for the fitting parts which can be coupled to the locking bars (2, 3, 4), for example corner deflection means (6, 7), cavity mechanisms (5), scissor-action opening-out means (8), locking components or the like, to be installed in the frame (1) from the outside.

11. Locking-bar fitting according to Claim 10, **characterized in that** the respective locking bar (2, 3, 4) is coupled to the associated fitting parts during installation of the locking bar.

12. Locking-bar fitting according to Claim 1, **characterized in that** the locking bar (2, 3, 4) is produced from a flexible plastic and can be wound up.

## Revendications

1. Crémone pour fenêtre ou porte, dans laquelle les tiges de verrouillage sont montées coulissantes sur des rebords d'une rainure du châssis du battant et peuvent être actionnées, de façon indirecte ou directe, par une poignée, **caractérisée en ce que** les moyens de guidage des tiges de verrouillage (2, 3, 4) qui saisissent par derrière les rebords (10) sont susceptibles d'être introduits dans la rainure du châssis (11) par l'ouverture, située du grand côté, de la rainure du châssis et, dans la position finale de montage où les différents rebords (10) sont saisis par derrière, peuvent se déplacer de façon élastique, ou pivotante et immobilisable.

2. Crémone selon la revendication 1, **caractérisée en ce que** des logements (9) en forme de rainures, destinés aux rebords (10) sont prévus du côté des tiges de verrouillage (2, 3, 4) qui est orienté vers la rainure du châssis (11) et ces logements de bords (9) peuvent être clipsés sur les rebords (10), à partir du côté de l'ouverture de la rainure du châssis (11).

3. Crémone selon la revendication 2, **caractérisée en ce que** les logements (9) en forme de rainures sont délimités par des nervures (13) élastiques décalées vers l'intérieur par rapport aux surfaces extérieures (12), situées du grand côté, des tiges de verrouillage (2, 3, 4), et par des ailettes d'appui (14) qui ne forment qu'une seule pièce avec les nervures (13).

4. Crémone selon la revendication 3, **caractérisée en ce que** les ailettes d'appui (14) forment un angle obtus α avec les nervures (13) et présentent une surface inclinée (15) qui coopère avec le rebord (10) concerné lors du montage de la tige de verrouillage (2, 3, 4).

5. Crémone selon l'une des revendications 3 ou 4, **caractérisée en ce qu'**une garniture est prévue pour bloquer la position des ailettes d'appui (14) une fois que la tige de verrouillage a été clipsée sur les rebords (10).

6. Crémone selon la revendication 5, **caractérisée en ce que** la garniture est conformée en vis de fixation (16) montée sur la tige de verrouillage (2, 3, 4).

7. Crémone selon la revendication 5, **caractérisée en ce que** la garniture est un bouton susceptible d'être clipsé dans un ajour de la tige de verrouillage (2, 3, 4).

8. Crémone selon la revendication 5, **caractérisée en ce que** la garniture est conformée en molette de verrouillage.

9. Crémone selon la revendication 1, **caractérisée en ce qu'** uniquement une patte élastique est prévue entre les logements (9) en forme de rainure. situés du grand côté, des tiges de verrouillage (2, 3, 4).

10. Crémone selon l'une des revendications précédentes, **caractérisée en ce que** les garnitures qui peuvent être couplées avec les tiges de verrouillage (2, 3, 4), telles que les équerres (6, 7), les mécanismes encastrés (5), les fourches d'entrouvrement (8), les éléments de verrous ou similaires, peuvent également être montées sur le châssis (1) par l'extérieur.

11. Crémone selon la revendication 10, **caractérisée en ce que** le couplage des différentes tiges de verrouillage (2, 3, 4) avec les garnitures qui leur sont associées s'effectue lors du montage de la tige de verrouillage.

12. Crémone selon la revendication 1, **caractérisée en ce que** la tige de verrouillage (2, 3, 4) est constituée en matière synthétique flexible et peut être enroulée.
